# EUROPÄISCHE PATENTSCHRIFT

(11) **EP 1 091 880 B1**
(45) Veröffentlichungstag und Bekanntmachung des Hinweises auf die Patenterteilung: **18.09.2002**
(21) Anmeldenummer: 99927578.7
(22) Anmeldetag: 25.06.1999
(51) Int. Cl.: B65D 6/26

(54) **TRANSPORTBEHÄLTER MIT EINER VERBINDUNGSEINRICHTUNG ZUM LÖSBAREN VERBINDEN DER SEITENWÄNDE**
TRANSPORT CONTAINER WITH A CONNECTION UNIT FOR REMOVABLY CONNECTING SIDE WALLS
CONTENANT DE TRANSPORT PRESENTANT UNE UNITE DE RACCORDEMENT POUR RELIER DE MANIERE LIBERABLE DES PAROIS LATERALES

(30) Priorität: 30.06.1998 AT 113498
(43) Veröffentlichungstag der Anmeldung: 18.04.2001
(73) Patentinhaber: STEINER Technology GmbH, 4802 Ebensee (AT)
(72) Erfinder: ZELKO, Johannes, A-4643 Pettenbach (AT)
(74) Vertreter: Secklehner, Günter, Dr.
(86) Internationale Anmeldenummer: AT9900168
(87) Internationale Veröffentlichungsnummer: WO00001586

(56) Entgegenhaltungen:
- EP-A- 0 685 402
- DE-U- 9 113 549
- DE-U- 29 723 107
- US-A- 3 973 692
- US-A- 5 853 099

## Beschreibung

Die Erfindung betrifft einen Behälter, wie er im Oberbegriff des Anspruches 1 beschrieben ist.

Derartige Behälter werden bevorzugt zerlegbar oder in sich klappbar ausgebildet, um bei einem Transport im Leerzustand ein möglichst kleines Transportvolumen einzunehmen.

Es sind bereits mehrere fertige Transportbehälter mit ihren Seitenwänden angeordneten Verriegelungselementen bekannt. Diese Verriegelungsvorrichtungen sind meist durch Rastelemente gebildet, wodurch sich ergibt, daß ein Vorsprung in eine hierfür vorgesehene Grifföffnung eingreift und in diesem fixiert wird, sodaß bei der Fixierung der Seitenwände zueinander ein relativ hoher Kraftaufwand benötigt wird. Weiters ist es bei derartigen Halteelementen nicht möglich, eines der beiden Halteelemente elastisch zu verformen und so ein erleichtertes Schließen bzw. Öffnen der Verriegelungsvorrichtungen zu ermöglichen.

Weiters ist in der DE 91 13 549 U eine Klappbox gemäß dem Oberbegriff des Anspruchs 1, mit Schwenkanschlag für klappbare Seitenwände, welche über Scharniere mit dem Boden verbunden sind, beschrieben. Diese Klappbox weist an zwei ihrer Seitenwände elastisch verformbare Riegelelemente auf, welche zur Halterung der Seitenwände in ihrer Gebrauchsstellung bzw. in ihrer aufgerichteten Stellung ausgebildet sind. Nachteilig bei dieser Ausbildung ist, daß diese elastisch verformbaren Riegelelemente lediglich für eine Bedienung vom Innenraum des Behälters ausgebildet sind und so bei gefülltem Behälter sich dieser Vorgang sehr schwierig gestaltet.

Aufgabe der Erfindung ist es, einen Behälter zu schaffen, bei dem die Seitenwände durch elastisch verformbare Riegelelemente, welche in den Aufbau der Seitenwände integriert sind, diese Seitenwände gegen ein Verschwenken relativ zu der anderen Seitenwand zu arretieren und diese Arretierung möglichst leicht bzw. durch eine Einhandbedienung wieder lösen zu können.

Diese Aufgabe der Erfindung wird durch die im Kennzeichenteil des Anspruches 1 wiedergegebenen Merkmale erreicht. Der überraschende Vorteil hierbei ist, daß die Arretiervorrichtung durch einen elastisch verformbaren Haltearm, welcher verstellbar in einer Seitenwand gelagert ist, und die Arretierung bzw. die Öffnung zwischen zwei Seitenwänden durch eine elastische Verstellung des Haltearmes bzw. durch eine Bewegung des Haltearmes entlang einer durch die Seitenwand gebildete Ebene ermöglicht wird.

Eine weitere vorteilhafte Ausbildung wird durch Anspruch 2 beschrieben, wodurch der Haltearm mit dem daran einteilig angeformten Riegelelement als einziger Bauteil gebildet ist, durch welchen die Arretierung und zusätzlich die elastische Verformbarkeit realisiert werden.

Durch die Weiterbildung nach Anspruch 3 ergibt sich der Vorteil, daß die Sperrfläche durch ihre Ausrichtung ebenflächig an der weiteren Seitenwand anliegt und so die Arretierung zwischen zwei Seitenwänden verwirklicht wird.

Eine weitere vorteilhafte Ausbildung ist in Anspruch 4 beschrieben, wobei der Haltearm zwischen der Innenfläche und einer Außenfläche in zum Boden winkeliger Lage verlaufen kann, und so an stabilitätserhöhende Gegebenheiten in den Seitenwänden angepaßt werden kann.

Durch die Weiterbildung nach Anspruch 5 ergibt sich der Vorteil, daß jeweils 2 Seitenwände spielfrei zu den weiteren Seitenwänden arretiert werden können, wodurch eine stabilere Ausbildung des Transportbehälters realisiert werden kann.

Eine weitere vorteilhafte Ausbildung beschreibt Anspruch 6, wobei die Arretiervorrichtung durch einen einstückigen Bauteil gebildet ist und dieser einstückig an die Behälterwand angeformt ist und durch seine Ausgestaltung gleichzeitig die Arretierung zwischen zwei Seitenwänden ermöglicht.

Von Vorteil ist eine Ausgestaltung nach Anspruch 7, wodurch eine gesicherte Lagerung der Arretiervorrichtung bzw, des Haltearmes in den Versteifungsrippen durch einen in den Versteifungsrippen angeordneten Durchbruch gewährleistet wird.

Eine weitere vorteilhafte Ausbildung beschreibt Anspruch 8, wobei durch die Anordnung eines Durchbruches in der die Arretiervorrichtung aufnehmenden Seitenwand eine ausreichende Beweglichkeit bzw, elastische Verstellung des Riegelelementes realisierbar ist.

Eine weitere vorteilhafte Ausbildung ist in Anspruch 9 beschrieben, der dadurch ein ausreichender Teil des Haltearmes zur Verformung zur Verfügung steht und daß so eine gesicherte Lösung der Arretierung zwischen den Seitenwänden durchgeführt werden kann.

Durch die Weiterbildung nach Anspruch 10 ergibt sich der Vorteil, daß die miteinander zu arretierenden Seitenwände einen Bildbereich ohne vorspringende Teile der Seitenwände bilden und auch die Seitenwände derart miteinander arretiert werden, sodaß eine Lockerung der Arretierung gesichert werden kann.

Weitere vorteilhafte Ausbildungen beschreiben die Ansprüche 11 und 12, da durch diese Ausführung von zwei Durchbrüchen aufweisenden Versteifungsrippen eine Linearführung für den Haltearm bzw, das Riegelelement realisiert wird, um so eine Umwandlung einer Kraft senkrecht zur Seitenwandebene wirkend in eine Kraft parallel zur Längserstreckung der Seitenwand wirkend umgewandelt werden kann.

In den vorteilhaften Ausbildungen der Ansprüche 13 und 14 werden bevorzugte Vorgänge zur Lösung der Arretierung zwischen den beiden Seitenwänden beschrieben.

Von Vorteil ist auch eine Weiterbildung nach den Ansprüchen 15 und 16, wodurch eine spielfreie Arretierung der Arretiervorrichtung gewährleistet wird.

Durch eine Ausgestaltung nach den Ansprüchen 17 und 18 wird eine Verformung der Arretiervorrichtung bzw. des Haltearmes senkrecht zur Seitenwandebene ermöglicht und gleichzeitig eine Verformung der Arretiervorrichtung bzw. des Haltearmes parallel zur Seitenwandebene verlaufend gesichert vermieden.

In den Ansprüchen 19 bis 22 sind weiters vorteilhafte Ausbildungen für das Riegelelement bildende Stege beschrieben, sodaß eine ausreichend stabile Ausbildung dieser Stege bzw. des Haltearms erreicht.

Zum besseren Verständnis der Erfindung wird diese anhand der in den Figuren gezeigten Ausführungsbeispielen näher erläutert.

Es zeigen:
- Fig. 1: einen Transportbehälter mit einer erfindungsgemäßen Arretiervorrichtung in schematischer Darstellung;
- Fig. 2: zwei zueinander arretierte Seitenwände des Transportbehälters in Draufsicht geschnitten;
- Fig. 3: eine Darstellung der zueinander arretierten Seitenwände des Transportbehälters gemäß Pfeil III in Fig. 2;
- Fig. 4: eine weitere Ausführungsvariante der Arretiervorrichtung in Draufsicht geschnitten;
- Fig. 5: die Arretiervorrichtung nach Fig. 4 gemäß einer Ansicht nach Pfeil V in Fig. 4;
- Fig. 6: eine weitere Ausführungsvariante der Arretiervorrichtung in der Draufsicht geschnitten.

Einführend sei festgehalten, daß in den unterschiedlich beschriebenen Ausführungsformen gleiche Teile mit gleichen Bezugszeichen bzw, gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

In der Fig. 1 ist ein Behälter 1 insbesondere ein steigenartiger Transportbehälter 2 dargestellt. Dieser steigenartige Transportbehälter 2 besteht aus einem Boden 3, zwei einander gegenüberliegenden Längsseitenwänden 4 und zwei rechtwinkelig zu diesen Längsseitenwänden 4 und einander gegenüberliegend angeordneten Querseitenwänden 5, welche relativ zueinander verschwenkbare Seitenwände 6 ausbilden. Der Übersichtlichkeit halber wurde in der Fig. 1 auf die Darstellung der zweiten parallel zu der ersten Querseitenwand 5 verlaufenden Querseitenwand 5 verzichtet. Die Längsseitenwände 4 und die Querseitenwände 5 bzw. die Seitenwände 6 weisen einander zugewandte Innenflächen 7 auf, welche in winkeliger Lage zum Boden 3 verschwenkter Seitenwände 6 bzw. rechtwinkelig zum Boden 3 befindlichen Lage einen Innenraum 8 zur Aufnahme diverser Transportgüter ausbilden. Den Innenflächen 7 gegenüberliegend bilden die Seitenwände 6 durch ihre Außenflächen 9 eine parallel zu den Seitenwänden 6 verlaufende Seitenwandebene 10 aus. Grundsätzlich sei hier festgehalten, daß die Querseitenwände 5 und die Längsseitenwände 4 bzw. die Seitenwände 6 keinesfalls rechtwinkelig zueinander angeordnet sein müssen und einen durch zumindest drei Seitenwände 6 umgrenzten Innenraum 8 ausbilden können.

Die Längsseitenwände 4 und die Querseitenwände 5 bzw, die Seitenwände 6 sind über die Gelenksanordnungen 11 in eine winkelige Lage zum Boden 3 verschwenkbar verbunden. Diese Gelenksanordnung 11 kann in diesem Fall durch jede mögliche aus dem Stand der Technik bekannte Gelenksanordnung 11 ausgebildet sein, mit der sich eine Verschwenkung der Seitenwände in einem Bereich von 0° bis 270° verwirklichen läßt.

Zur Fixierung der Seitenwände 6 in ihrer zum Boden 3 rechtwinkelig verlaufenden Lage ist in den Stirnendbereichen der Seitenwände 6 eine Verbindungseinrichtung 12 angeordnet, welche zum Fixieren der Seitenwände 6 in ihrer aufgerichteten Füllstellung ausgebildet ist. Diese Verbindungseinrichtungen 12 umfassen auf Seitenwänden 6 bzw, in diesem Fall auf Querseitenwänden 5 angeordnete Kupplungsaufnahmen 13, welche mit Kupplungselementen 14, welche in den weiteren Seitenwänden 6 bzw, in den Längsseitenwänden 4 angeordnet sind, korrespondieren. Die Kupplungsaufnahme 13 ist durch drei senkrecht zueinander verlaufende Stege gebildet und ist einteilig mit einer Stirnseitenwand, mit der in diesem Fall als Querseiten wand 5 ausgebildeten Seitenwand 6, verbunden. Durch diese Ausbildung umgrenzen die Stege der Kupplungsaufnahme 13 mit der Stirnseitenwand der Seitenwand 6 einen Innenraum, welcher zur Aufnahme des Kupplungselementes 14 zu Arretierungszwecken dient. Die Seitenwände 6 sind zur Erhöhung ihrer Biegesteifigkeit über ihre gesamte Ausdehnung mit Versteifungsrippen 15 versehen, wobei die Versteifungsrippen 15 in waagerechter bzw. senkrechter Richtung angeordnet sein können.

In zwei Seitenwänden 6 bzw, in den Längsseitenwänden 4 sind nun Arretiervorrichtungen 16 angeordnet, welche über einen elastisch verformbaren Haltearm 17 verstellbar gelagerte Riegelelemente 18 aufweisen. Diese Arretiervorrichtung 16 bzw, der Haltearm 17 verläuft parallel zur einer Längserstreckung der ihn aufnehmenden Seitenwand 6 und ist auf einer senkrecht zur Längserstreckung der Seitenwand 6 verlaufenden Versteifungsrippe 15 einteilig angeformt. Eine zu dieser ersten Versteifungsrippe 15 in Richtung des Riegelelementes 18 beabstandete und parallel zu der ersten Versteifungsrippe 15 verlaufende weitere Versteifungsrippe 15 weist einen Durchbruch 19 zur beweglichen Lagerung des Haltearmes 17 auf. Weiters wird der Durchbruch 19 der weiteren Versteifungsrippe 15 vom Haltearm 17 durchragt und der Durchbruch 19 bildet eine Führungsanordnung für einen das Riegelelement 18 ausbildenden Endbereich des Haltearms 17 aus. Weiters weist die Seitenwand 6 im Bereich zwischen der Wandleiste und der den Durchbruch 19 aufweisenden Versteifungsrippe 15 einen Durchbruch auf, welcher die freie Beweglichkeit des Riegelelementes 18 in senkrecht zur Seitenwandebene 10 ausgerichteter Richtung ermöglicht. Wie aus der Darstellung der Fig. 1 ersichtlich, ist die Arretiervorrichtung 16 vollständig in den Aufbau der Längsseitenwand 4 bzw. der sie aufnehmenden Seitenwand 6 integriert, sodaß ein unerwünschtes Hinausragen über die durch die Seitenwände 6 gebildeten Seitenwandebenen 10 hinaus vermieden wird und so ein platzsparendes Stapeln der Transportbehälter 2 in Füllstellung nebeneinander ermöglicht wird.

Grundsätzlich sei hier festgehalten, daß die Kupplungsaufnahme 13 bzw. die Arretiervorrichtung 16 auf allen Seitenwänden 6 des Transportbehälters 2 angeordnet sein kann und so eine Fixierung der Seitenwände 6 in einer winkelig zum Boden 3 aufgerichteten Füllstellung ermöglicht wird.

Weiters können sämtliche Seitenwände 6 über ihre Ausdehnung verteilte Öffnungen 20 aufweisen, welche zu einer ausreichenden Belüftung des Transportgutes beitragen können. Grundsätzlich ist eine Breite 21 der Querseitenwand 5 gleich groß bzw, geringfügig kleiner, als einer Öffnungsweite 22, welche zwei mit senkrechter Stellung zum Boden 3 aufgerichteter Längsseitenwände 4 beabstandet. Dadurch wird ermöglicht, daß bei einem Verschwenken der Querseitenwand 5 ebenfalls in senkrecht zum Boden aufgerichteter Lage durch leichte Verformung der Längsseitenwände 4 ein Eindringen der Kupplungsaufnahmen 13 in die Arretiervorrichtungen 16 ermöglicht wird.

Gemäß der Darstellung in Fig. 1 wird gezeigt, daß die Arretiervorrichtung 16 ein in einer Seitenwand 6 und/oder dem Boden 3 über einen elastisch verformbaren Haltearm 17 verstellbar gelagertes Riegelelement 18 aufweist, welches bei in Füllstellung befindlichen Seitenwänden zumindest eine der Seitenwände 6 gegen Verschwenkungen relativ zu einer anderen Seitenwand 6 arretiert. Das Riegelelement 18 ist über zumindest einen elastisch verformbaren Haltearm 17 mit der Seitenwand 6 verbunden und ist über diesen aus einer Sperr- in eine Freigabestellung zur Aufhebung der Vorspannkraft in der Verbindungseinrichtung 12 verstellbar. Grundsätzlich verläuft der Haltearm 17 zwischen der Innenfläche 7 und der Außenfläche 9 und parallel zu diesen und parallel zum Boden 3 und weitet sich die Verbindungseinrichtung 12 zugewandt zum Riegelelement 18 auf. Weiters ist hier ersichtlich, daß das Riegelelement 18 auf einem der Versteifungsrippe 15 abgewandten Endbereich des Haltearmes 17 angeordnet ist und das Riegelelement 18 durch Stege ausgebildet ist. Weiters ist in den Seitenwänden 6 zumindest eine senkrecht zum Haltearm 17 verlaufende und mit dem Durchbruch 19 versehene Versteifungsrippe 15 zur Aufnahme bzw, Führung des elastisch verformbaren Haltearmes 17 angeordnet. Weiters sind im Bereich der Riegelelemente 18 Öffnungen bzw. Durchbrüche in den Seitenwänden 6 angeordnet, durch welche eine Freibeweglichkeit des auf dem der weiteren Seitenwand 6 zugewandten Endbereiches des Haltearmes 17 angeordneten Riegelelementes ermöglicht wird, wobei das Kupplungselement 14 in dieser Öffnung bzw. in diesem Durchbruch parallel zur Längserstrekkung der Seitenwand und in Richtung des Riegelelements 18 vorragt.

In den gemeinsam beschriebenen Fig. 2 und 3 ist nun ein Teilbereich des Transportbehälters 2, welcher die Kupplungsaufnahme 13 und die Arretiervorrichtung 16 aufweist, in der Draufsicht geschnitten bzw. in der Seitenansicht dargestellt. Hierbei wird ersichtlich, daß in der in der Füllstellung arretierten Lage zweier Seitenwände 6 die Kupplungsaufnahme 13 das sich in Richtung der Arretiervorrichtung 16 erstreckende Kupplungselement 14 vollständig umgreift. Zusätzlich ist auf dem Kupplungselement 14 eine Materialerhebung 23 angeordnet, welche mit einer diese Materialerhebung 23 aufnehmenden Ausnehmung 24 in der Kupplungsaufnahme 13 korrespondiert. Diese Materialerhebung 23 bzw. die Ausnehmung 24 sind derart ausgebildet, daß beim Aufbringen der Kupplungsaufnahme 13 diese auf das Kupplungselement 14 aufschnappt und somit ein selbständiges Lösen der Fixierung der Querseitenwand 5 von der Längsseitenwand 4 gesichert vermieden wird. In einem Abstand 25 zu einer Stirnfläche 26 der Randleiste der Längsseitenwand 4 ist nun eine Sperrfläche 27 des Riegelelementes 18 angeordnet. Das Riegelelement 18 ist einteilig am Haltearm 17 angeformt und bildet der Verbindungseinrichtung 12 zugewandt eine zur Längserstreckung des Haltearms 17 in etwa senkrecht verlaufende Sperrfläche 27 aus. Dieser Abstand 25 entspricht in etwa einer Dicke der Querseitenwand 5, um ein störendes Vorragen der Querseitenwand 5 über die Stirnfläche 26 der Längsseitenwand 4 zu vermeiden. An das Riegelelement 18 schließt nun in Richtung der ersten Versteifungsrippe 15 der elastisch verformbare Haltearm 17 an, welcher an seinem dem Riegelelement 18 abgewandten Endbereich einteilig auf der senkrecht zur Längserstreckung zur ersten in der Seitenwand 6 verlaufenden Versteifungsrippe 15 angeformt ist.

Weiters ist ersichtlich, daß über die Längserstreckung des Haltearmes 17 eine zweite einen Durchbruch 19 zur Aufnahme bzw, zur Führung des Haltearmes 17 aufweisende und ebenfalls senkrecht zu einer Längserstreckung des Haltearmes 17 verlaufende Versteifungsrippe 15 angeordnet ist. Diese zweite Versteifungsrippe 15 ist um eine Distanz 28 von der ersten Versteifungsrippe 15 beabstandet, wobei die Distanz 28 derart gewählt werden soll, daß ein Verschwenken des Riegelelementes 18 bei Verformung des Haltearmes 17 gewährleistet wird. Vorteilhaft ist hierbei, wenn die Distanz 28 zwischen den Versteifungsrippen 15 in etwa 2/3 einer Gesamtlänge des Haltearmes 17 zwischen einer Verbindungsstelle mit der Versteifungsrippe 15 und der Sperrfläche 27 des Riegelelementes 18 entspricht. Weiters entspricht ein Abstand zwischen der Stirnfläche 26 und Seitenwand 6 und der Sperrfläche 27 des Riegelelementes 18 in etwa einer Dicke der Seitenwand 6.

Selbstverständlich ist es auch möglich, daß der Haltearm 17 in seinem Riegelelement 18 in jeder beliebigen winkeligen Lage in Bezug auf den Boden 3 angeordnet sein kann, um sich so vorteilhafter Weise stabilitätserhöhenden Gegebenheiten in den Seitenwänden 6 anpassen zu können.

Das Riegelelement 18 ist durch Stege 29 gebildet und weist eine senkrecht zur Seitenwandebene 10 gemessene Dicke 30 auf, welche größer ausgebildet ist als eine Dicke 31 des Haltearmes 17. Das Riegelelement 18 ist nun durch zumindest einen eine Oberfläche des Haltearmes 17 überragenden Steg gebildet, wobei der Steg 29 über Seitenstege am Haltearm 17 abgestützt ist, wobei der Steg 29 und die Seitenstege am Haltearm 17 einstückig angeformt sind. Die Dicke 30 des Riegelelementes 18 ist derart gewählt, daß ein dem Kupplungselement 14 zugewandter Endbereich des Riegelelementes 18 über die Innenfläche 7 der Seitenwand 6 bzw. der Längsseitenwand 4 vorragt und so eine Sperrfläche 27 des Riegelelementes 18 an der Innenfläche 7 der weiteren Seitenwand 6 bzw, der Querseitenwand 5 zur Erzielung einer Vorspannkraft anliegt und so die Arretierung zwischen den beiden Seitenwänden 6 realisiert wird.

Selbstverständlich ist es auch möglich, zwischen der Sperrfläche 27 des Riegelelementes 18 und der Innenfläche 7 der Seitenwand 6 eine Distanz auszubilden, um der Seitenwand 6 eine geringe Bewegungsmöglichkeit zu ermöglichen.

Der Haltearm 17 bzw, das Riegelelement 18 weist eine parallel zur Seitenwandebene 10 gemessene Breite 32 auf, welche geringfügig kleiner einer Öffnungsbreite 33 des Durchbruches 19 ist. Weiters ist eine Öffnungsdicke 34 des Durchbruches 19 geringfügig größer der Dicke 31 des Haltearmes 17. Durch diese vorteilhafte Ausbildung ist es möglich, daß der das Riegelelement 18 aufweisende Haltearm 17 beweglich in der zweiten Versteifungsrippe 15 angeordnet bzw, gelagert ist.

Wie bereits kurz erwähnt ist der auf der ersten Versteifungsrippe 15 einteilig angeformte und das von der ersten Versteifungsrippe 15 abgewandte Riegelelement 18 aufweisende Haltearm 17 elastisch verformbar ausgebildet und so ist im Falle einer Kraftaufbringung - gemäß Pfeil 35 - ein Verformen des Haltearmes 17 möglich, welche durch die strichlierte Darstellung des Haltearmes 17 gezeigt wird. Aus diesem Grund ist eine Öffnungsdicke 34 derart zu wählen, daß bei einer Kraftaufbringung in den Zwischenbereich zweier Versteifungsrippen 15 - gemäß Pfeil 35 - ein Verschwenken des Riegelelementes 18 in Richtung der Außenfläche 9, der die Arretiervorrichtung 16 aufnehmenden Seitenwand 6 ermöglicht wird. Durch dieses Verschwenken des Riegelelementes 18 wird die weitere Seitenwand 6 bzw, die Querseitenwand 5 von der Arretiervorrichtung 16 freigegeben und so ist ein Verschwenken der Querseitenwand 5 in Richtung des Haltearmes 17 möglich. Die Lösung der Verbindung zwischen den beiden Seitenwänden 6 wird nun dadurch erreicht, daß die Querseitenwand 5 um einen Betrag, welcher einer Länge 36 des Kupplungselementes 14 entspricht, nach außen verschwenkt wird, wodurch die Kupplungsaufnahme 13 aus einer das Kupplungselement 14 umgreifenden Position in eine diesen freigebenden Position bewegt wird. Hierauf kann die Längsseitenwand 4 von der Querseitenwand 5 weg bewegt werden, wodurch die Querseitenwand 5 vollständig freigegeben wird und eine Verschwenkung der Querseitenwand 5 in eine mit dem Boden 3 ebene Lage oder in eine andere beliebige winkelige Lage zum Boden 3 verschwenkt werden kann. Durch die Kraftaufbringung - gemäß Pfeil 35 - tritt eine Längenvergrößerung des zwischen den Versteifungsrippen 15 angeordneten Abschnittes des Haltearmes 17 auf, wodurch sich der Abstand 25 vergrößert und so ein ungehindertes Verschwenken des Riegelelementes 18 in eine die Querseitenwand 5 freigebende Stellung ermöglicht wird.

Dem Haltearm 17 bzw. dem Riegelelement 18 benachbart, erstrecken sich in parallel zur Seitenwandebene 10 verlaufenden Richtung zwei Vorsprünge 37, wobei Stirnkanten 38 um eine geringe Distanz 39 von Schmalseiten 40 des Haltearmes 17 beabstandet sind. Durch diese vorteilhafte Anordnung der Vorsprünge 37 wird eine zusätzliche Führung des Riegelelementes 18 ermöglicht, und so ein ungewolltes Verschwenken des Haltearmes 17 in parallel zur Seitenwandebene 10 verlaufende Richtung gesichert vermieden.

Die Lagerung des Haltearmes 17 in der Seitenwand 6 ist nun wie folgt realisiert. Der Haltearm 17 verläuft parallel zur Längserstreckung der Seitenwand 6 in Richtung einer weiteren Seitenwand 6. In diesem der Seitenwand 6 zugewandten Endbereich weist der Haltearm eine größere Dicke 30 auf, wodurch dieses Riegelelement 18 über die Innenfläche 7 der ersten Seitenwand 6 hinausragt und so eine Arretierung der weiteren Seitenwand 6 ermöglicht. In dem dem Riegelelement 18 abgewandten Endbereich des Haltearmes 17 ist dieser einteilig auf einer senkrecht zur Längserstreckung der Seitenwand 6 verlaufenden ersten Versteifungsrippe 15 angeformt. Eine parallel zu der ersten Versteifungsrippe 15 und in einer Distanz 28 in Richtung der Verbindungseinrichtung 12 angeordneten zweiten Versteifungsrippe 15 ist ein Durchbruch 19 zur beweglichen Lagerung des Haltearmes 17 angeordnet, wobei die Abmessungen des Haltearmes 17 geringfügig kleiner sind, als die Abmessungen des das Riegelelement 18 aufnehmenden bzw, führenden Durchbruches 19. Weiters ist der Durchbruch 19 derart ausgebildet, daß der Haltearm 17 aus einer ersten die Seitenwand 6 bzw, die Quer- oder Längsseitenwand 5, 4 fixierenden Stellung in eine zweite die Quer- bzw. Längsseitenwand 5, 4 freigebenden Stellung elastisch verformbar bewegt werden kann. Dadurch bildet die zweite Versteifungsrippe 15 eine Lagerstelle zur parallel zu einer durch die Seitenwand 6 gebildeten Seitenwandebene 10 schwenkbaren Halterung des Haltearmes 17 aus.

In den Fig. 4 und 5 ist eine weitere Ausführungsvariante der Verbindungseinrichtung 12 zwischen zwei Seitenwänden 6 des Transportbehälters 2 dargestellt, wobei für die selben Teile die selben Bezugszeichen wie in den vorangegangenen Figuren verwendet werden.

Die Verbindungseinrichtung 12 stellt wiederum die Querseitenwand 5 in der mit der Längsseitenwand 4 arretierten Stellung dar, wobei die Kupplungsaufnahme 13 das Kupplungselement 14 vollständig umgreift und die Materialerhebung 23 des Kupplungselementes 14 in die Ausnehmung 24 der Kupplungsaufnahme 13 eingreift. Die endgültige Arretierung der Querseitenwand 5 in der Längsseitenwand 4 wird auch bei dieser Ausführungsvariante durch die Arretiervorrichtung 16 realisiert, welche wiederum einen einteilig auf einer senkrecht zur Längserstreckung der Seitenwand 6 verlaufenden ersten Versteifungsrippe 15 angeformten Haltearm 17 aufweist. An dem dieser Verbindung abgewandten Endbereich des Haltearmes 17 ist wiederum das Riegelelement 18 angeordnet, dessen Dicke 30 größer ist als eine Dicke 31 des Haltearmes 17. Dieses Riegelelement 18 weist auf seiner Sperrfläche 27 einen Fortsatz 41 auf, welcher innerhalb des durch die Stege der Kupplungsaufnahme 13 umgrenzten Innenraumes vorragt.

Bei dieser Ausführungsvariante kommt die Sperrfläche 27 nicht an der Innenfläche 7 der Querseitenwand 5 zur Anlage, sondern liegt in diesem speziellen Fall an einer Stirnkante 42 der Kupplungsaufnahme 13 an. Zur Lagerung des Haltearmes 17 in der Seitenwand 6 ist wiederum eine zweite Versteifungsrippe 15 angeordnet, welche um die Distanz 28 von der ersten Versteifungsrippe 15 beabstandet ist.

Die Stege 29 des Riegelelementes 18 erstrecken sich bei dieser Ausführungsvariante in Richtung der Seitenwandebene 10 und nicht in Richtung der Querseitenwand 5, wodurch das Riegelelement 18 mit seiner Sperrfläche 27 die Kupplungsaufnahme 13 berührt und diese in ihrer Stellung arretiert. Selbstverständlich ist es auch möglich, zwischen der Sperrfläche 27 und Kupplungsaufnahme 13 eine Distanz anzuordnen, um das Verschwenken des Riegelelementes 18 zu erleichtern. Weiters kann auch auf die Anordnung des Fortsatzes 41 verzichtet werden, da die Arretierung durch die Sperrfläche 27 allein realisiert werden kann.

In den Aufbau der Seitenwand 6 ist nun zusätzlich eine zur Längsführung des Haltearmes 17 parallel verlaufend und benachbart zur zweiten Versteifungsrippe 15 eine weitere Versteifungsrippe 43 angeordnet. Diese Versteifungsrippe 43 weist ebenfalls wie die zweite Versteifungsrippe 15 den Durchbruch 19 auf, welcher ebenfalls zur geführten Lagerung des das Riegelelement 18 aufweisenden Haltearmes 17 angeordnet ist. Diese Versteifungsrippe 43 ist nun in einem Abstand 44 von der zweiten Versteifungsrippe 15 beabstandet, wobei dieser Abstand 44 in Abhängigkeit von einer Gesamtlänge 45 des Haltearmes 17 frei gewählt werden kann. Durch den Aufbau der Seitenwand 6 ist parallel zu der den Durchbruch 19 aufweisenden Versteifungsrippe 15 unmittelbar benachbart eine weitere mit einem Durchbruch 19 für den Haltearm 17 versehene Versteifungsrippe 43 angeordnet, wodurch die unmittelbar benachbarten Versteifungsrippen 15, 43 eine Führungsbahn 46 zur Linearführung des das Riegelelement 18 aufweisenden Endbereiches des Haltearmes 17 ausbilden.

Durch die Ausbildung des Haltearmes 17 bzw. durch die einstückige Anformung an die erste Versteifungsrippe 15 und durch die Lagerung in der zweiten Versteifungsrippe 15 und der weiteren Versteifungsrippe 43 ist der Haltearm 17 bzw. das Riegelelement 18 über eine durch die Versteifungsrippen 15, 43 gebildete Führungsbahn 46 parallel zu der durch die Seitenwand 6 gebildeten Seitenwandebene 10 linear verschiebbar gelagert. Wird nun eine Kraft - gemäß Pfeil 35 - auf den Haltearm 17 zwischen der ersten Versteifungsrippe 15 und der zweiten Versteifungsrippe 15 aufgebracht, so verformt sich dieser auf Grund seiner elastischen Eigenschaften in Richtung des Innenraumes 8 des Transportbehälters 2.

Durch die Ausbildung der Führungsbahn 46 durch die beiden Verstärkungsrippen 15, 43 wird ein Verschwenken des Riegelelementes 18 in Richtung der Seitenwandebene 10 vermieden und der Haltearm 17 bzw. das Riegelelement 18 in eine durch die Zwangsführung hervorgerufene Linearbewegung geführt. Durch diese Ausbildung ergibt sich der Vorteil, daß das Riegelelement 18 beim Lösen der Arretierung bzw. beim elastischen Verformen des Haltearmes 17 nicht über die Seitenwandebene 10 hinausragt und so ein unerwünschtes Verhaken des Riegelelementes 18 bzw, des Haltearmes 17 mit nebenstehenden Behältern vermieden werden kann. Die Lösung der Arretierung wird dadurch realisiert, daß bei Aufbringung einer Druckkraft auf den Haltearm 17 - gemäß Pfeil 35 - im Bereich zwischen zwei Versteifungsrippen 15 der das Riegelelement 18 aufweisende Endbereich des Haltearmes 17 in Richtung der Längserstreckung des Haltearmes 17 linear verstellt und der Abstand 25 zwischen der Stirnfläche 26 und der Sperrfläche 27 vergrößert wird.

Vorteilhafterweise ist der Haltearm 17 in einer zur Innenfläche 7 der Seitenwand 6 parallel verlaufenden Ebene biegesteif ausgebildet, wodurch eine unerwünschte Verformung in Richtung der Seitenwandebene 10 des Haltearmes 17 gesichert vermieden werden kann. Weiters sei hier festgehalten, daß eine Gesamtlänge 45 und eine Breite 32 des Haltearmes 17 ein Mehrfaches einer Dicke 31 des Haltearmes 17 beträgt.

Durch die Verformung des Haltearmes 17 im Bereich zwischen der ersten Versteifungsrippe 15 und der zweiten Versteifungsrippe 15 soll sich die Länge eines Haltearmabschnittes 47 derartig verändern bzw, vergrößern, daß das Riegelelement 18 durch die Linearbewegung in eine die Kupplungsaufnahme 13 der Verbindungseinrichtung 12 freigebende Stellung bewegt wird. Dies wird dadurch erreicht, daß ein Verstellweg 48 des Riegelelementes 18 aus der in vollen Linien dargestellten Position in die in strichlierten Linien dargestellten Position gleich oder größer einer Breite 49 der Kupplungsaufnahme 13 ist.

Die Linearverstellung des Riegelelementes 18 bzw, eines Abschnittes des Haltearmes 17 wird ermöglicht, da der Haltearm 17 in senkrecht zu der durch die Seitenwand 6 gebildeten Seitenwandebene 10 verformbar ausgebildet ist, und durch diese Verformung eine Verlängerung des Haltearmabschnittes 47 des Haltearmes 17 realisiert wird und über die Lagerung des Haltearmes 17 in der zweiten Versteifungsrippe 15 und der Versteifungsrippe 43 diese elastische Verformung in eine lineare Verstellung des Riegelelementes 18 umgewandelt wird.

Zur besseren Führung des Haltearmes 17 bzw. des Riegelelementes 18 ist an einem inneren Abschnitt 50 der Längsseitenwand 4 ein Fortsatz 51 angeordnet, wobei eine Stirnfläche 52 des Fortsatzes 51 an den Haltearm 17 anliegt oder geringfügig distanziert ist und so der Haltearm 17 bzw. das Riegelelement 18 in senkrechter Richtung zur Längserstreckung der Seitenwand 6 geführt wird.

In der Fig. 6 ist eine weitere Ausführungsvariante der Verbindungseinrichtung 12 zum Verbinden von Seitenwänden 6 des Transportbehälters 2 in der Draufsicht geschnitten dargestellt, wobei hier eine Seitenwand 6 als Längsseitenwand 5, und die weitere Seitenwand 6 als Längsseitenwand 4, bezeichnet wird. Grundsätzlich sei hier festgehalten, daß die Anordnung der Verbindungseinrichtung 12, bzw. des Haltearmes 17, in jeder beliebigen Seitenwand 6, d. h. in der Längsseitenwand 4 oder in der Querseitenwand 5, angeordnet sein kann.

Wie aus der Darstellung ersichtlich, weist die Längsseitenwand 4 in einen der Querseitenwand 5 abgewandten Endbereich 53 einen über die Innenfläche 7 der Längsseitenwand 4 vorragenden Vorsprung 54 auf. Vorteilhafter Weise ist eine Außenfläche 55 des Vorsprunges 54 mit der Stirnfläche 26 der Längsseitenwand 4 in gleicher Ebene, sodaß ein störendes Vorragen des Vorsprunges 54 über die Querseitenwand 5 hinaus vermieden wird. Der Vorsprung 54 ist einteilig an der Längsseitenwand 4 angeformt, und weist einen in Richtung des Innenraums 8 vorragenden Steg 56 auf, welcher bei dieser Ausführungsvariante der Verbindungseinrichtung der Kupplungsaufnahme 13 ausbildet. Durch die Ausbildung einer Distanz 57 zwischen der Innenfläche 7 der Längsseitenwand 4 und dem Steg 56 bzw. der Kupplungsaufnahme 13 wird in diesem Bereich eine Aufnahmekammer 48 für ein eventuell aufzunehmendes Kupplungselement 14 ausgebildet.

An einem der Längsseitenwand 4 zugewandten Endbereich 59 der Querseitenwand 5 ist nun ebenfalls ein Steg 60 zur Bildung des Kupplungselementes 14 angeordnet, wobei die Ausrichtung dieses Steges 60, bzw. des Kupplungselementes 14, entgegengesetzt dem Steg 56, bzw. der Kupplungsaufnahme 13, ist. Durch die derartige Ausbildung des Kupplungselementes 14, bzw. des Steges 60, wird ermöglicht, daß das Kupplungselement 14 in die Aufnahmekammer 58 hineinragt und so die Querseitenwand 5 und die Längsseitenwand 4 gegen Beanspruchungen in den Längsrichtungen der Querseitenwand 5 und der Längsseitenwand 4 gesichert gehaltert sind. Die Ausbildung der Kupplungsaufnahme 13, bzw. des Kupplungselementes 14, kann in jeder beliebiger Form erfolgen, wobei diese Formen den Zweck bzw. den Nutzen erfüllen müssen.

In einer Ausnehmung der Längsseitenwand 4 ist nun wiederum der elastisch verformbare Haltearm 17, mit dem darauf einteilig angeformten Riegelelement 18 angeordnet, wobei der Haltearm 17 wiederum einteilig auf einer in der Längsseitenwand 4 angeordneten Versteifungsrippe 15 angeformt ist. Von diesem Verbindungsbereich an der Versteifungsrippe 15 erstreckt sich der Haltearm 17 in Richtung des Endbereiches 53 der Längsseitenwand 4, wobei sich der Haltearm in dieser Längsrichtung in Richtung des Innenraumes 8 aufweitet, sodaß das Riegelelement 18 über eine Innenfläche 7 der Längsseitenwand 4 vorragt. Durch diese vorteilhafte Ausbildung wird ein Lösen der Querseitenwand 5, bzw. des Kupplungselementes 14 aus dem Vorsprung 54 der Längsseitenwand 4, bzw. aus der Kupplungsaufnahme 13, vermieden, wodurch die Querseitenwand 5 gegen ein Einklappen in Richtung des Innenraumes 8 des Transportbehälters 2 gesichert wird. Vorteilhafterweise ist zwischen der Innenfläche 7 der Querseitenwand 5 und der Sperrfläche 27 des Riegelelementes 18 eine geringe Distanz 61 angeordnet, um ein Verspannen des Riegelelementes 18, bzw, des Haltearmes 17 gegenüber der Querseitenwand 5, zu vermeiden. Selbstverständlich ist es auch möglich, daß die Sperrfläche 27 an der Innenfläche 7 der Querseitenwand 5 zur Anlage kommt, und eine gewisse Vorspannkraft auf diese ausübt, wodurch eine gesicherte Haltung der Querseitenwand und so eine geräuscharme Verwendung des Transportbehälters 2 erzielt wird.

Zur Lösung der Verbindung zwischen den beiden Seitenwänden 6, bzw. zwischen der Längsseitenwand 4 und der Querseiten wand 5, wird durch die elastisch verformbaren Eigenschaften des Materials des Haltearmes 17 ermöglicht. In einer etwa den Haltearm 17 halbierenden Position bevorzugt dem Riegelelement 18 angenähert, ist der Innenfläche 7 der Längsseitenwand 4 ein Stützsteg 62 einteilig angeordnet, wobei sich dieser nur über einen Teilbereich der Dicke der Längsseitenwand 4 erstreckt. Wird nun eine Kraft gemäß Pfeil 35 über Fingerdruck oder etc, auf den Haltearm eingebracht, so verformt sich dieser dank seiner elastisch verformbaren Eigenschaften in Richtung des Innenraumes 8 des Transportbehälters 2, wobei sich der Haltearm 17 am Stützsteg 62 abstützt. Durch diese Abstützung wird nun andererseits das Riegelelement 18 des Haltearms 17 in Richtung der Außenfläche 10 der Längsseitenwand 4 verbracht und so aus einer Sperr- in eine Freigabestellung der Verbindungseinrichtung 12 verstellt. Durch die Verformung des Haltearms 17 zwischen dem Stützsteg 62 und der Versteifungsrippe 15 tritt auch in dem dem Endbereich 53 der Stirnseitenwand 4 zugewandten Abschnitt des Haltearms 17 eine Längenänderung im Bezug auf den Stützsteg 62 auf, wodurch auch eine Aufhebung einer auf die Querseitenwand 5, bzw. die Verbindungseinrichtung 12, wirkende Vorspannkraft auftritt, bzw. wird die Distanz 61 zwischen der Sperrfläche 27 des Riegelelementes 18 und Innenfläche 7 der Querseitenwand 5 vergrößert, wodurch ein Ausschwenken des Haltearms 17, bzw. des Riegelelementes 18, in die strichliert dargestellte Stellung ermöglicht wird.

Zusätzlich ist es auch möglich, an der dem Stützsteg 62 abgewandten Außenfläche 10 einen Begrenzungssteg 63 anzuordnen, und so ein Ausschwenken des gesamten Haltearms 17 in unwidrigen Situationen über die Außenfläche 10 der Querseitenwand 4 hinaus wirkungsvoll verhindert werden soll. Selbstverständlich ist es durch die elastischen Eigenschaften des Materials des Transportbehälters 2 bzw. seiner Einzelteile auch möglich, den Haltearm 17 einteilig bzw. einstückig mit dem Stützsteg 62 zu verbinden, ohne daß die freie Beweglichkeit des Riegelelementes 18 eingeschränkt wird. In diesem Falle kann auf die Ausbildung des Begrenzungssteges 63 verzichtet werden, da ein unwidriges Austreten des Haltearmes 17 über die Außenfläche 10 der Längsseitenwand 4 verhindert wird.

Der Haltearm 17 verläuft in Richtung des Riegelelementes 18 erweiternd und weist im Bereich des Riegelelementes 18 einen winkeligen Verlauf der Stiege 29 auf, wodurch eine winkelige Ebene, bzw. schiefe Ebene 64, zwischen dem Riegelelement 18 und dem Haltearm 17 ausgebildet wird. Der besondere Vorteil dieser Ausbildung ist, daß bei gelöster Verbindungseinrichtung 12, bzw. bei in Richtung des Innenraums geklappter Querseitenwand 5, bei neuerlicher Aufrichtung der Querseitenwand 5 in ihre Gebrauchsstellung, keine Kraft auf den Haltearm 17 aufgebracht werden muß. Dies wird dadurch realisiert, daß beim Aufschwenken der Querseitenwand 5 in ihre Gebrauchsstellung der Steg 60 bzw. das Kupplungselement 14 an dieser schiefen Ebene 64 zur Anlage kommt, und so das Riegelelement 18 durch entlanggleiten auf dieser schiefen Ebene 64 in Richtung der Außenfläche 10 der Längsseitenwand 4 rückt, bis das Kupplungselement 14 das Riegelelement 18 passiert hat und in die Aufnahmekammer 58 eingerastet ist. Nach erfolgter Einbringung des Kupplungselementes 14 in die Aufnahmekammer 58, stellt sich der Haltearm 17, bzw. das Riegelelement 18, durch seine elastischen Eigenschaften in seine Ursprungslage zurück, und realisiert die erfindungsgemäße Verbindungseinrichtung, bzw. die Arretiervorrichtung 16. Durch diese vorteilhafte Ausbildung ist eine besonders wirtschaftliche Handhabung des Transportbehälters 2 gewährleistet und eine wesentliche Zeitersparnis beim Zusammenklappen des Transportbehälters 2, bzw. beim Verbringen in seine Gebrauchsstellung, realisiert werden.

Der Ordnung halber sei abschließend darauf hingewiesen, daß zum besseren Verständnis des Aufbaus der Verbindungseinrichtung 12 diese bzw. deren Bestandteile teilweise unmaßstäblich und/oder vergrößert und/oder verkleinert dargestellt wurden.

### Bezugszeichenaufstellung

- 1: Behälter
- 2: Transportbehälter
- 3: Boden
- 4: Längsseitenwand
- 5: Querseitenwand

- 6: Seitenwand
- 7: Innenfläche
- 8: Innenraum
- 9: Außenfläche
- 10: Seitenwandebene

- 11: Gelenksanordnung
- 12: Verbindungseinrichtung
- 13: Kupplungsaufnahme
- 14: Kupplungselement
- 15: Versteifungsrippe

- 16: Arretiervorrichtung
- 17: Haltearm
- 18: Riegelelement
- 19: Durchbruch
- 20: Öffnung

- 21: Breite
- 22: Öffnungsweite
- 23: Materialerhebung
- 24: Ausnehmung
- 25: Abstand

- 26: Stirnfläche
- 27: Sperrfläche
- 28: Distanz
- 29: Steg
- 30: Dicke

- 31: Dicke
- 32: Breite
- 33: Öffnungsbreite
- 34: Öffnungsdicke
- 35: Pfeil

- 36: Länge
- 37: Vorsprung
- 38: Stirnkante
- 39: Distanz
- 40: Schmalseite

- 41: Fortsatz
- 42: Stirnkante
- 43: Versteifungsrippe
- 44: Abstand
- 45: Gesamtlänge

- 46: Führungsbahn
- 47: Haltearmabschnitt
- 48: Verstellweg
- 49: Breite
- 50: Abschnitt

- 51: Fortsatz
- 52: Stirnfläche
- 53: Endbereich
- 54: Vorsprung
- 55: Außenfläche

- 56: Steg
- 57: Distanz
- 58: Aufnahmekammer
- 59: Endbereich
- 60: Steg

- 61: Distanz
- 62: Stützsteg
- 63: Begrenzungssteg
- 64: Ebene

## Patentansprüche

1. Transportbehälter (2), insbesondere aus Kunststoff mit einem Boden (3) und mit zumindest zwei mit dem Boden über Gelenksanordnungen (11) verschwenkbar verbundenen Seitenwänden (4,5) und mit einer in einem Überdeckungsbereich zwischen einer Stirnfläche einer Seitenwand (5) und einer Innenfläche der weiteren Seitenwand (4) angeordneten Verbindungseinrichtung zum lösbaren Verbinden der Seitenwände, in einer in etwa zum Boden senkrecht verlaufenden Füllstellung und mit Mittel, die einem selbsttätigen Lösen der Verbindungseinrichtung entgegenwirken, wobei eine
Arretiervorrichtung durch ein in einer Seitenwand verstellbar gelagertes Riegelelement (18) gebildet ist, das über zumindest einen elastisch verformbaren Haltearm (17) mit der Seitenwand verbunden ist und über diesen aus einer Sperr- in eine Freigabestellung in der Verbindungseinrichtung verstellbar ist, **dadurch gekennzeichnet, daß** zu einer Versteifungsrippe (15) mit welcher der Haltearm einteilig angeformt ist parallel verlaufend in einer Distanz (28) in Richtung des Riegelelementes (18) eine weitere Versteifungsrippe (15) angeordnet ist und daß die weitere Versteifungsrippe (15) in einem Durchbruch (19) vom Haltearm (17) durchragt wird.

2. Transportbehälter nach Anspruch 1, **dadurch gekennzeichnet, daß** der Haltearm (17) zwischen der Innenfläche (7) und einer Außenfläche (9) und parallel zu diesen und parallel zum Boden (3) verläuft und sich der Verbindungseinrichtung (12) zugewandt das Riegelelement (18) aufweitet.

3. Transportbehälter nach Anspruch 1 oder 2, **dadurch gekennzeichnet, daß** das Riegelelement (18) am Haltearm (17) einteilig angeformt ist und der Verbindungseinrichtung (12) zugewandt eine zur Längserstreckung des Haltearms (17) in etwa senkrecht verlaufende Sperrfläche (27) ausbildet.

4. Transportbehälter nach Anspruch 1 oder 3, **dadurch gekennzeichnet, daß** der Haltearm (17) zwischen der Innenfläche (7) und einer Außenfläche (9) in zum Boden (3) winkeliger Lage verläuft.

5. Transportbehälter nach einem oder mehreren der vorhergehenden Ansprüche, **dadurch gekennzeichnet, daß** der Haltearm (17) bzw. das Riegelelement (18) eine Vorspannkraft auf eine Kupplungsaufnahme (13) ausübt.

6. Transportbehälter nach einem oder mehreren der vorhergehenden Ansprüche, **dadurch gekennzeichnet, daß** der Haltearm (17) an seinem dem Riegelelement (18) entgegengesetzten Endbereich, an einer zu dessen Längserstreckung in etwa senkrecht verlaufenden Versteifungsrippe (15) der Seitenwand (6) angeformt ist.

7. Transportbehälter nach Anspruch 1, **dadurch gekennzeichnet, daß** der Durchbruch (19) eine Führungsanordnung für einen das Riegelelement (18) ausbildenden Endbereich des Haltearms (17) ausbildet.

8. Transportbehälter nach Anspruch 6 oder 7, **dadurch gekennzeichnet, daß** die Seitenwand (6) im Bereich zwischen der Randleiste und der Versteifungsrippe (15) einen Durchbruch aufweist.

9. Transportbehälter nach Anspruch 7 oder 8, **dadurch gekennzeichnet, daß** die Distanz (28) zwischen den Versteifungsrippen (15) in etwa 2/3 einer Gesamtlänge (45) zwischen einer Verbindungsstelle mit der Versteifungsrippe (15) und der Sperrfläche (27) des Riegelelementes (18) entspricht.

10. Transportbehälter nach einem oder mehreren der vorhergehenden Ansprüche, **dadurch gekennzeichnet, daß** ein Abstand (25) zwischen einer Stirnfläche (26) der Seitenwand (6) und der Sperrfläche (27) des Riegelelementes (18) in etwa einer Dicke der Seitenwand (6) entspricht.

11. Transportbehälter nach einem oder mehreren der vorhergehenden Ansprüche 7 bis 10, **dadurch gekennzeichnet, daß** parallel zu der den Durchbruch (19) aufweisenden Versteifungsrippe (15) unmittelbar benachbart eine weitere mit einem Durchbruch (19) für den Haltearm (17) versehene Versteifungsrippe (43) in der Seitenwand (6) angeordnet ist.

12. Transportbehälter nach Anspruch 11, **dadurch gekennzeichnet, daß** die unmittelbar benachbarten Versteifungsrippen (15, 43) eine Führungsbahn (46) zur Linearführung für den das Riegelelement (18) aufweisenden Endbereiches des Haltearmes (17) ausbilden.

13. Transportbehälter nach einem oder mehreren der vorhergehenden Ansprüche, **dadurch gekennzeichnet, daß** bei Aufbringen einer Druckkraft in Richtung eines Innenraumes (8) des Transportbehälters (2) - gemäß Pfeil (35) - auf den Haltearm (17) im Zwischenbereich zweier Versteifungsrippen (15) der das Riegelelement (18) aufweisende Endbereich des Haltearms (17) aus der Ebene der Seitenwand (6) in Richtung der Außenfläche (9) verschwenkt wird.

14. Transportbehälter nach einem oder mehreren der vorhergehenden Ansprüche, **dadurch gekennzeichnet, daß** bei Aufbringung einer Druckkraft auf den Haltearm (17) in Richtung des Innenraumes (8) - gemäß Pfeil (35) - im Bereich zwischen zwei Versteifungsrippen (15) der das Riegelelement (18) aufweisende Endbereich des Haltearms (17) in Richtung der Längserstreckung des Haltearms (17) linear verstellt und der Abstand (25) zwischen der Stirnfläche (26) und der Sperrfläche (27) vergrößert wird.

15. Transportbehälter nach einem oder mehreren der vorhergehenden Ansprüche, **dadurch gekennzeichnet, daß** die Sperrfläche (27) des Riegelelements (18) der ersten Seitenwand (6) auf eine ein Kupplungselement (14) der Seitenwand (6) bügelförmig umfassende Kupplungsaufnahme (13) der weiteren Seitenwand (6) wirkt.

16. Transportbehälter nach einem oder mehreren der vorhergehenden Ansprüche, **dadurch gekennzeichnet, daß** eine die Stirnfläche (26) der Seitenwand (6) ausbildende Randleiste der Sperrfläche (27) des Riegelelements (18) gegenüberliegend eine Anschlagfläche der Verbindungseinrichtung ausbildet.

17. Transportbehälter nach einem oder mehreren der vorhergehenden Ansprüche, **dadurch gekennzeichnet, daß** der Haltearm (17) in zur Innenfläche (7) der Seitenwand (6) senkrechten Richtung biegeelastisch ausgebildet ist.

18. Transportbehälter nach einem oder mehreren der vorhergehenden Ansprüche, **dadurch gekennzeichnet, daß** der Haltearm (17) in einer zur Innenfläche (7) der Seitenwand (6) parallel verlaufenden Ebene biegesteif ausgebildet ist.

19. Transportbehälter nach einem oder mehreren der vorhergehenden Ansprüche, **dadurch gekennzeichnet, daß** eine Gesamtlänge (45) und eine Breite (32) des Haltearms (17) ein Mehrfaches einer Dicke (31) des Haltearms (17) beträgt.

20. Transportbehälter nach einem oder mehreren der vorhergehenden Ansprüche, **dadurch gekennzeichnet, daß** das Riegelelement (18) durch zumindest einen eine Oberfläche des Haltearms (17) überragenden Steg (29) gebildet ist.

21. Transportbehälter nach Anspruch 20, **dadurch gekennzeichnet, daß** der Steg (29) über Seitenstege am Haltearm (17) abgestützt ist.

22. Transportbehälter nach Anspruch 21, **dadurch gekennzeichnet, daß** der Steg (29) und die Seitenstege am Haltearm (17) einstückig angeformt sind.

## Claims

1. Transport container (2), in particular made from plastics, having a base (3) and at least two side walls (4, 5) pivotably joined to the base by means of hinge fittings (11), with a connection unit disposed in the overlap region between an end face of a side wall (5) and an internal face of another side wall (4) for removably connecting the side walls in a packing position extending substantially perpendicular to the base, and having means to prevent the connection unit from inadvertently working loose, a locking device being provided in the form of a latch element (18) displaceably mounted in a side wall, which is joined to the side wall by means of at least one elastically deformable retaining arm (17) by which it is displaceable in the connection unit from a locking into a release position, **characterised in that**, extending parallel with a stiffening rib (15) on which the retaining arm is integrally moulded and spaced at a distance (28) therefrom towards the latch element (18), another stiffening rib (15) is provided and the retaining arm (17) projects through an orifice (19) of the other stiffening rib (15).

2. Transport container as claimed in claim 1, **characterised in that** the retaining arm (17) extends between the internal face (7) and an external face (9) and parallel therewith and parallel with the base (3) and the latch element (18) facing the connection unit (12) is widened.

3. Transport container as claimed in claim 1 or 2, **characterised in that** the latch element (18) is integrally moulded on the retaining arm (17) and forms a lock surface (27) opposite the connection unit (12) extending substantially perpendicular to the longitudinal extension of the retaining arm (17).

4. Transport container as claimed in claim 1 or 3, **characterised in that** the retaining arm (17) extends between the internal face (7) and an external face (9) in an angled position relative to the base (3).

5. Transport container as claimed in one or more of the preceding claims, **characterised in that** the retaining arm (17) and the latch element (18) exert a clamping force on a coupling catch (13).

6. Transport container as claimed in one or more of the preceding claims, **characterised in that**, at its end region opposite the latch element (18), the retaining arm (17) is moulded onto a stiffening rib (15) of the side wall (6) extending substantially perpendicular to its longitudinal extension.

7. Transport container as claimed in claim 1, **characterised in that** the orifice (19) forms a guide system for an end region of the retaining arm (17) constituting the latch element (18).

8. Transport container as claimed in claim 6 or 7, **characterised in that** the side wall (6) has an orifice in the region between the peripheral edge and the stiffening rib (15).

9. Transport container as claimed in claim 7 or 8, **characterised in that** the distance (28) between the stiffening ribs (15) corresponds to approximately 2/3 of a total length (45) between a connecting point with the stiffening rib (15) and the lock surface (27) of the latch element (18).

10. Transport container as claimed in one or more of the preceding claims, **characterised in that** a distance (25) between an end face (26) of the side wall (6) and the lock surface (27) of the latch element (18) corresponds to approximately a thickness of the side wall (6).

11. Transport container as claimed in one or more of the preceding claims 7 to 10, **characterised in that**, parallel with and immediately adjacent to the stiffening rib (15) having the orifice (19), another stiffening rib (43) with an orifice (19) for the retaining arm (17) is provided in the side wall (6).

12. Transport container as claimed in claim 11, **characterised in that** the immediately adjacent stiffening ribs (15, 43) form a guide track (46) for linearly guiding the end region of the retaining arm (17) with the latch element (18).

13. Transport container as claimed in one or more of the preceding claims, **characterised in that**, when a compression force is applied to the retaining arm (17) in the region between two stiffening ribs (15) in the direction of an interior (8) of the transport container (2) - in the direction of arrow (35) - the end region of the retaining arm (17) with the latch element (18) is pivoted out of the plane of the side wall (6) in the direction towards the external face (9).

14. Transport container as claimed in one or more of the preceding claims, **characterised in that** when a compression force is applied to the retaining arm (17) in the region between two stiffening ribs (15) in the direction towards the interior (8) - in the direction of arrow (35) - the end region of the retaining arm (17) with the latch element (18) is linearly displaced in the direction of the linear extension of the retaining arm (17) and the distance (25) between the end face (26) and the lock surface (27) is increased.

15. Transport container as claimed in one or more of the preceding claims, **characterised in that** the lock surface (27) of the latch element (18) of the first side wall (6) acts on a coupling catch (13) of the other side wall (6) engaging in a bow-shaped arrangement round a coupling element (14) of the side wall (6).

16. Transport container as claimed in one or more of the preceding claims, **characterised in that** a peripheral edge constituting the end face (26) of the side wall (6) lying opposite the lock surface (27) of the latch element (18) forms an abutment surface of the connection unit.

17. Transport container as claimed in one or more of the preceding claims, **characterised in that** the retaining arm (17) is elastically flexible in the direction perpendicular to the internal face (7) of the side wall (6).

18. Transport container as claimed in one or more of the preceding claims, **characterised in that** the retaining arm (17) is bending-resistant in a plane extending parallel with the internal face (7) of the side wall (6).

19. Transport container as claimed in one or more of the preceding claims, **characterised in that** a total length (45) and a width (32) of the retaining arm (17) is a multiple of a thickness (31) of the retaining arm (17).

20. Transport container as claimed in one or more of the preceding claims, **characterised in that** the latch element (18) comprises at least one land (29) projecting beyond a surface of the retaining arm (17).

21. Transport container as claimed in claim 20, **characterised in that** the land (29) is supported by means of side lands on the retaining arm (17).

22. Transport container as claimed in claim 21, **characterised in that** the land (29) and the side lands are integrally formed on the retaining arm (17).

## Revendications

1. Conteneur de transport (2), notamment en matière synthétique avec un fond (3) et avec au moins deux parois latérales (4, 5) reliées d'une manière pivotante au fond par des agencements d'articulation (11) et avec une installation de liaison disposée dans une zone de recouvrement entre une face frontale d'une paroi latérale (5) et une face interne de l'autre paroi latérale (4) pour la liaison amovible des parois latérales, dans une position de remplissage s'étendant à peu près perpendiculairement au fond et avec des moyens qui s'opposent à un relâchement automatique de l'installation de liaison, où un dispositif d'arrêt est formé par un élément de verrouillage (18) logé dans une paroi latérale d'une manière ajustable qui est relié par au moins un bras de retenue (17) déformable élastiquement à la paroi latérale et qui peut être amené par celui-ci d'une position de blocage en une position de libération dans l'installation de liaison, **caractérisé en ce que**, en s'étendant parallèlement à une nervure de raidissement (15) avec laquelle le bras de retenue est formé en une pièce, à une distance (28) en direction de l'élément de verrouillage (18), une autre nervure de raidissement (15) est disposée et **en ce que** l'autre nervure de raidissement (15) est traversée dans un perçage (19) par le bras de retenue (17).

2. Conteneur de transport selon la revendication 1, **caractérisé en ce que** le bras de retenue (17) s'étend entre la face interne (7) et une face externe (9) et parallèlement à celles-ci et parallèlement au fond (3), et **en ce que** l'élément de verrouillage (18) s'élargit en direction de l'installation de liaison (12).

3. Conteneur de transport selon la revendication 1 ou 2, **caractérisé en ce que** l'élément de verrouillage (18) est rapporté par formage en une pièce au bras de retenue (17) et, en étant orienté vers l'installation de liaison (12), forme une face d'arrêt (27) s'étendant à peu près perpendiculairement à l'extension longitudinale du bras de retenue (17).

4. Conteneur de transport selon la revendication 1 ou 3, **caractérisé en ce que** le bras de retenue (17) s'étend entre la face interne (7) et une face externe (9) dans une position coudée vers le fond (3).

5. Conteneur de transport selon l'une ou plusieurs des revendications précédentes, **caractérisé en ce que** le bras de retenue (17) respectivement l'élément de verrouillage (18) exerce une force de précontrainte sur un logement de couplage (13).

6. Conteneur de transport selon l'une ou plusieurs des revendications précédentes, **caractérisé en ce que** le bras de retenue (17), à sa zone d'extrémité opposée à l'élément de verrouillage (18), est rapporté par formage à une nervure de renforcement (15) de la paroi latérale (6) s'étendant à peu près perpendiculairement à son extension longitudinale.

7. Conteneur de transport selon la revendication 1, **caractérisé en ce que** le perçage (19) réalise un agencement de guidage pour une zone d'extrémité du bras de retenue (17) formant l'élément de verrouillage (18).

8. Conteneur de transport selon la revendication 6 ou 7, **caractérisé en ce que** la paroi latérale (6) présente dans la zone entre la baguette de bord et la nervure de raidissement (15) un perçage.

9. Conteneur de transport selon la revendication 7 ou 8, **caractérisé en ce que** la distance (28) entre les nervures de renforcement (15) correspond à peu près à 2/3 d'une longueur totale (45) entre un emplacement de liaison avec la nervure de raidissement (15) et la face d'arrêt (27) de l'élément de verrouillage (18).

10. Conteneur de transport selon l'une ou plusieurs des revendications précédentes, **caractérisé en ce qu'**un écart (25) entre une face frontale (26) de la paroi latérale (6) et la face d'arrêt (27) de l'élément de verrouillage (18) correspond à peu près à une épaisseur de la paroi latérale (6).

11. Conteneur de transport selon l'une ou plusieurs des revendications précédentes 7 à 10, **caractérisé en ce qu'**il est disposé, parallèlement à la nervure de raidissement (15) présentant le perçage (19), au voisinage direct, une autre nervure de raidissement (43) pourvue du perçage (19) du bras de retenue (17), dans la paroi latérale (6).

12. Conteneur de transport selon la revendication 11, **caractérisé en ce que** les nervures de raidissement directement avoisinantes (15, 43) forment une voie de guidage (46) pour le guidage linéaire de la zone d'extrémité du bras de retenue (17) présentant l'élément de verrouillage (18).

13. Conteneur de transport selon l'une ou plusieurs des revendications précédentes, **caractérisé en ce que** lors de l'application d'une force de pression en direction d'un espace intérieur (8) du conteneur de transport (2) - selon la flèche (35) - sur le bras de retenue (17) dans la zone intermédiaire de deux nervures de raidissement (15), la zone d'extrémité du bras de retenue (17) présentant l'élément de verrouillage (18) est amenée à pivoter hors du plan de la paroi latérale (6) en direction de la face extérieure (9).

14. Conteneur de transport selon l'une ou plusieurs des revendications précédentes, **caractérisé en ce que** lors de l'application d'une force de pression sur le bras de retenue (17) en direction de l'espace intérieur (8) - selon la flèche (35) - dans la zone entre deux nervures de renforcement (15), la zone d'extrémité du bras de retenue (17) présentant l'élément de verrouillage (18) est déplacée linéairement en direction de l'extension longitudinale du bras de retenue (17), et **en ce que** l'écart (25) entre la face frontale (26) et la face d'arrêt (27) est agrandi.

15. Conteneur de transport selon l'une ou plusieurs des revendications précédentes, **caractérisé en ce que** la face d'arrêt (27) de l'élément de verrouillage (18) de la première paroi latérale (6) agit sur un logement de couplage (13) de l'autre paroi latérale (6) entourant à la manière d'un étrier un élément de couplage (14) de la paroi latérale (6).

16. Conteneur de transport selon l'une ou plusieurs des revendications précédentes, **caractérisé en ce qu'**une baguette de bord formant la face frontale (26) de la paroi latérale (6), opposée à la face d'arrêt (27) de l'élément de verrouillage (18), forme une face de butée de l'installation de liaison.

17. Conteneur de transport selon l'une ou plusieurs des revendications précédentes, **caractérisé en ce que** le bras de retenue (17) est réalisé d'une manière élastique en flexion dans la direction perpendiculaire à la face interne (7) de la paroi latérale (6).

18. Conteneur de transport selon l'une ou plusieurs des revendications précédentes, **caractérisé en ce que** le bras de retenue (17) est réalisé d'une manière rigide en flexion dans un plan s'étendant parallèlement à la face interne (7) de la paroi latérale (6).

19. Conteneur de transport selon l'une ou plusieurs des revendications précédentes, **caractérisé en ce qu'**une longueur totale (45) et une largeur (32) du bras de retenue (17) représentent un multiple d'une épaisseur (31) du bras de retenue (17).

20. Conteneur de transport selon l'une ou plusieurs des revendications précédentes, **caractérisé en ce que** l'élément de verrouillage (18) est formé par au moins une baguette (29) faisant saillie sur une surface du bras de retenue (17).

21. Conteneur de transport selon la revendication 20, **caractérisé en ce que** la baguette (29) est supportée par des baguettes latérales au bras de retenue (17).

22. Conteneur de transport selon la revendication 21, **caractérisé en ce que** la baguette (29) et les baguettes latérales sont rapportées par formage en une pièce au bras de retenue (17).
